# FASCICULE DE BREVET EUROPEEN

(11) **EP 0 012 691 B1**
(45) Date de publication et mention de la délivrance du brevet: **14.12.1983**
(21) Numéro de dépôt: 79401003.3
(22) Date de dépôt: 11.12.1979
(51) Int. Cl.: F28D 7/00

(54) **Perfectionnements à un échangeur de chaleur**
Verbesserungen an einem Wärmetauscher
Improvements to a heat exchanger

(30) Priorité: 12.12.1978 FR 7834945
(43) Date de publication de la demande: 25.06.1980
(73) Titulaire: NOVATOME, F-92350 Le Plessis Robinson (FR)
(72) Inventeur: Jullien, Georges, F-91240 Saint Michel sur Orge (FR); Doublet, Philippe, F-94210 La Varenne (FR)
(74) Mandataire: Saint Martin, René

## Description

La présente invention est relative à des perfectionnements à un échangeur de réacteur nucléaire assurant le transfert de chaleur entre deux courants de sodium liquide réfrigérant.

L'échangeur selon l'invention est destiné à être utilisé comme échangeur intermédiaire sodium-sodium dans un réacteur à neutrons rapides.

Un échangeur intermédiaire de réacteur nucléaire à neutrons rapide assure l'échange de chaleur entre du sodium primaire venant du coeur et du sodium secondaire.

Les échangeurs de ce type comprennent un faisceau de tubes dont les extrémités sont fixées à des plaques tubulaires. Le sodium secondaire relativement froid est amené jusqu'à la plaque tubulaire inférieure par un conduit passant au centre du faisceau tubulaire. A la sortie du conduit central d'arrivée le sodium secondaire remonte dans les tubes du faisceau et il est échauffé, au fur et à mesure qu'il remonte, par le sodium primaire qui circule à l'extérieur à contre courant. Le courant ascendant de sodium secondaire réchauffé est canaiisé, en sortie de faisceau, par un collecteur de sortie.

Dans le brevet français 2 225 710 le faisceau est formé de tubes pliés et fixés à des- plaques tubulaires cylindriques et le tube interne qui canalise le courant descendant de sodium est associé à un tube externe formant la virole interne du collecteur de sortie, une partie plissée étant montée sur le tube interne pour assurer une coupure mécanique entre ce tube interne et le tube externe.

Les compensateurs de dilatation tels que ceux du brevet français 2 225 710 ou encoure du brevet anglais 1 138 144 ou du brevet anglais 1 532 757 ont des épaisseurs faibles permettant les déformations.

On connaît un autre type d'échangeur dont le faisceau tubulaire est formé de tubes rectilignes fixés à des plaques tubulaires planes en forme de couronnes, le collecteur de sortie qui entoure le tube d'arrivée du sodium, au-dessus du faisceau, étant constitué d'une chemise tubulaire intérieure et d'une chemise tubulaire extèrieure, coaxiales et raccordées entre elles à la partie supérieure.

L'ensemble formé par le faisceau tubulaire, les plaques tubulaires et le collecteur de sortie est soumis aux sollicitations d'ensemble dues à des effets de pression et à des effets de dissymétries thermiques dans le faisceau tubulaire et dans le collecteur de sortie. Les effets thermiques sont relativement importants et sont inhérents à la conception de l'échangeur. On a remarqué que les tubes d'échange du faisceau tubulaire ont des températures moyennes différentes suivant _{'}Ieurs positions par rapport à l'axe de symétrie du faisceau. Ce phénomène tend à faire fléchir les plaques tubulaires. Par ailleurs, on a remarqué qu'il existe un gradient de température important dans le sodium secondaire s'écoulant en aval de la plaque tubulaire supérieure du faisceau tubulaire. La température augmente en allant horizontalement de la chemise intérieure vers la chemise extérieure. Ce gradient engendre des contraintes et des déformations importantes de cet ensemble.

La présente invention a pour objet un collecteur de sortie canalisant le sodium sortant du faisceau tubulaire d'un échangeur et dont la chemise intérieure est capable d'encaisser les déplacements relatifs d'origine thermique, sans contrainte notable et sans transmettre d'effort important au faisceau tubulaire. Les écarts de température sur les chemises du collecteur de sortie ne modifient pas de façon importante l'équilibre mécanique d'ensemble de l'échangeur. Les déplacements différentiels d'origine thermique sont absorbés sans que les effets de pression sur le collecteur de sortie ne se répercutent de façon néfaste sur le faisceau.

L'échangeur selon l'invention comprend un tube d'arrivée qui canalise du sodium secondaire jusqu'à un faisceau de tubes rectilignes fixés à leurs extrémités dans des plaques tubulaires en couronnes et logés entre deux viroles entre lesquelles circule du sodium primaire qui échauffe ledit sodium secondaire canalisé à la sortie dudut faisceau par un collecteur annulaire de sortie formé d'une chemise tubularie intérieure et d'une chemise tubulaire extérieure raccordées l'une à l'autre à la partie supérieure et solidaires des dites viroles du faisceau tubulaire et il est caractérisé par le fait que la paroi de la chemise intérieure du collecteur de sortie présente une partie plissée présentant une épaisseur comprise entre 5 et 30 mm.

L'invention va maintenant être décrite avec plus de détails en se référant à des modes de réalisation donnés à titre d'exemples et représentés par les dessins annexés.
La figure 1 est une coupe verticale axiale d'un premier mode de réalisation de l'échangeur conforme à l'invention.
La figure 2 représente un détail du collecteur de sortie de l'échangeur illustré sur la figure 1.
La figure 3 est une coupe verticale axiale d'un second mode de réalisation de l'échangeur conforme à l'invention.
La figure 4 représente un détail du collecteur de sortie de l'échangeur illustré sur la figure 3.
La figure 5 représente une variante de la figure 4.

L'échangeur intermédiaire représenté sur les figures 1 à 5 est disposé verticalement dans la cuve du réacteur. La cuve contient une masse de sodium liquide réfrigérant servant à transporter la chaleur. Il est radio-actif et est appelé sodium primaire.

L'échangeur comporte des tubes d'échange 21 qui sont soit totalement rectilignes soit partiellement rectilignes. Dans ce dernier cas, chacun des tubes d'échange est muni d'une courbe d'expansion. Ces tubes sont groupés en faisceaus et sont fixés à leurs extrémités dans les plaques tubulaires 22 et 23. Chacune des ces plaques tubulaires a la forme d'une couronne. Le faisceau de tubes 21 est logé entre une virole cylindrique extérieure 24 et une virole cylindrique 25 intérieure et coaxiale à ladite virole extérieure. La virole extérieure 24 comprends des fenêtres d'entrée 241 qui sont situées en dessous et à proximité de la couronne tubulaire supérieure 22. Elle comprend par ailleurs des fenêtres de sortie 242 qui sont situées au-dessus et à proximité de la couronne tubulaire intérieure 23.

Le sodium primaire circule de haut en bas, autour des tubes d'échange 21. Le sodium primaire qui entre par les fenêtres d'entrée 241 est à une température comprise approximativement entre 540 et 580°C. Le sodium primaire qui sort des fenêtres de sortie 242 est à une température comprise approximativement entre 380 et 400°C. La séparation physique entre le sodium primaire relativement chaud et le sodium primaire relativement froid est assurée par une choche d'étanchéité 11 et une cheminée 12 faisant partie d'un ensemble non représenté.

Le courant de sodium primaire échauffe un courant de sodium non radio-actif appelé sodium secondaire. L'arrivée de sodium secondaire s'effectue par le haut de l'échangeur. Le sodium secondaire est conduit jusqu'au faisceau de tubes 21 par une tube d'arrivée 4 dont la plus grande longueur a la forme d'un cylindre dont l'axe vertical est confondu avec l'axe des viroles 24 et 25 du faisceau de tubes 21. Ces tubes d'échange 21 sont disposés parallèlement à l'axe vertical du tube d'arrivée et ils l'entourent à sa partie inférieure. Le tube d'arrivée 4 canalise un courant descendant de sodium secondaire relativement froid. Un collecteur d'entrée 31 qui forme une chambre 32 confine le sodium secondaire de la sortie du tube d'arrivée 4 jusqu'aux extrées des tubes 21 qui affleurent la couronne tubulaire inférieure 23.

Le sodium secondaire circule à l'intérieur des tubes d'échange 21. Le courant ascendant du sodium secondaire est opposé au courant descendant du sodium primaire. A l'entrée des tubes d'échange 21, c'est-à-dire au niveau de la couronne tubulaire 23, le sodium secondaire est relativement froid. A la sortie des tubes d'échange 21, c'est-à'dire au niveau de la couronne tubulaire supérieure 22, le sodium secondaire est relativement chaud.

Le sodium secondaire est canalisé, à la sortie des tubes d'échange 21, par un collecteur de sortie 5 ayant une forme générale annulaire. Dans ce collecteur de sortie, le sodium secondaire a un mouvement ascendant jusqu'à un branchement 55 du tube de sortie. Ce collecteur de sortie est constitué par une chemise tubulaire intérieure solidaire de la virole 25 et par une chemise tubulaire extérieure 52 solidaire de la virole 24. Ces deux chemises sont coaxiales. Chacune des chemises du collecteur de sortie a une forme générale de révolution autour de l'axe vertical du tube d'arrivée 4.

La chemise intérieure 51 ceinture le tube d'arrivée 4 et son diamètre est très légèrement supérieur à celui de ce tube d'arrivée. La chemise extérieure comprend une virole cylindrique inférieure 521 et une virole cylindrique supérieure 523 dont le diamètre est inférieur à celui de ladite virole inférieure. Un virole tronconique 522 qui converge dans le sens d'écoulement du sodium secondaire raccorde les deux viroles coaxiales 521 et 523. Les deux chemises 51 et 52 sont raccordées l'une à l'autre, à l'extrémité supérieure, par un fond torique de manière à former une chambre annulaire.

Une enveloppe extérieure 61 est soudée à la virole inférieure de la chemise extérieure du collecteur de sortie. Cette enveloppe s'étend vers le haut en enveloppant la virole supérieure de la chemise extérieure. Elle est solidaire d'un bouchon 7 qui est supporté la dalle 8.

Un soufflet d'étanchéité 9 isole l'espace annulaire compris entre la chemise intérieure 51 et le tube d'arrivée 4 de la chambre supérieure délimitée par la chemise extérieure 51 et l'enveloppe 62. Cette chambre contient un gaz.

La paroi de la chemise intérieure 51 présente une partie plissée dont au moins un pli est marqué par un flanc 511 qui a une forme de couronne inscrite entre deux cylindres fictifs C1 et C2 centrés sur l'axe de symétrie et dont les diamètres sont différents. Cette partie plissée forme un e surface de révolution autour de l'axe vertical des viroles du faisceau tubulaire et du tube d'arrivée 4 et d'une partie cylindrique attenante 516. Les flancs 511 sont sensiblement plans ou légèrement tronconiques. Dans ce dernier cas, les angles au sommet des cônes qui les enveloppent sont sensiblement égaux et proches de 180°. Deux flancs 511 adjacents peuvent être raccordés entre eux par une collerette intermédiaire 512 de petit diamètre en formant alors, en creux, une gorge annulaire 53 ouverte vers la chemise extérieure. Deux flancs adjacents 511 peuvent être raccordés entre eux par une collerette extérieure à deux autres flancs l'encadrant.

Dans le mode de réalisation des figures 1 et 2, la paroi est profilée de manière à former deux flancs 511 opposés qui forment une gorge annulaire extérieure 53. Ces flancs sont raccordés à une virole de raccordement inférieure 514 et une virole de raccordement supérieure 515. La gorge annulaire 53 est encaissée entre ces deux viroles et elle est baignée par le sodium secondaire. La collerette de petit diamètre 512 forme le fond de cette gorge. La partie plissée formée par les deux flancs opposés 511 est située à l'intérieur de la virole 521, dans la partie de la chambre du collecteur ayant la section droite la plus grande.

Ainsi elle est située d'une part au-dessus et à proximité du faisceau tubulaire et plus spécialement de la couronne tubulaire supérieure 22 et d'autre part en dessous de l'enbouchure de la virole supérieure 523. La virole de raccordement 514 a une forme générale tronconique s'évasant vers le haut. Le petit diamètre de cette virole de raccordement 514 est solidiare de la partie cylindrique 516 de la chemise. La virole de raccordement supérieure 515 a une forme générale tronçonique s'évasant vers le bas. Le petit diamètre de cette virole supérieure est solidiare de la partie cylindrique 517 de la chemise.

Dans le mode de réalisation des figures 3 et 4, la partie plissée de la paroi de la chemise intérieure forme une dent annulaire marquée par deux flancs 511 et par la collerette extérieure 513. Cette partie plissée de la chemise est raccordée vers le bas à une virole tronçonique 514 s'évasant vers le haut qui prolonge la virole cylindrique inférieure 516. La collerette extérieure 513 qui raccorde extérieurement les flancs 511 forme la crête du pli. Cette partie plissée est disposée en partie haute, à proximité du fond torique raccordant les parties supérieures des deux chemises. Elle est donc suitée autour du soufflet 9 et au-dessus de branchement 55 par lequel sort le sodium secondaire et à l'intérieur de la virole 523. Elle est raccordée vers le haut, par la virole 517, à ce fond torique.

Dans le mode de réalisation des figures 3 et 5, la partie plissée de la paroi de la chemise intérieure présente plusieurs flancs 511 formant au moins deux gorges et/ou au moins deux dents centrées sur l'axe vertical des viroles du faiseau tubulaire. Les bords extérieurs des flancs sont réunis par les collerettes extérieures 513 de grand diamètre. Les bords intérieurs sont réunis par des collerettes intérieurs 512 de petit diamètre et disposées en alternance avec les collerettes 513. Cette partie plissée est ménagée à proximité du fond torique raccordant la partie supérieure de la chemise intérieure et la partie supérieure de la chemise extérieure, autour du soufflet 9 et au-dessus du branchement 55. Elle est raccordée vers le bas à la virole trônçonique 514 qui s'évase vers le haut en prolongeant la virole 516 et elle est raccordée vers le haut par la virole 517 au fond torique.

Dans un autre mode de réalisation, la partie plissée constitue un soufflet à ondes demi- toriques.

La paroi de la chemise métallique intérieure 51, dans la zone plissée, a une épaisseur peu différente ou égale à l'épaisseur des parties cylindriques de cette chemise. L'épaisseur de la paroi formant la partie plissée est comprise entre 5 et 30 mm. La partie plissée est soumise sur sa surface extérieure à la pression du sodium.

Il est bien entendu que l'on peut, sans sortir du cadre de l'invention, imaginer des variantes et perfectionnements de détails ou envisager l'emploi de moyens équivalents.

## Revendications

1. Echangeur de chaleur comprenant un tube d'arrivée (4) qui calanise du sodium secondaire jusqu'à un fausceau de tubes (21) fixés à leurs extrémités dans des plaques tubulaires (22-23) en couronnes et logés entre deux viroles (24-25) entre lesquelles circule du sodium primaire qui échauffe ledit sodium secondaire canalisé à la sortie dudit faisceau par un collecteur annulaire de sortie (5) formé d'une chemise tubulaire intérieure (51) et d'une chemise tubulaire extérieure (52) raccordées l'une à l'autre à la partie supérieure et solidaires des dites viroles (24-25) du faisceau tubulaire caractérisé par le fait qui la paroi de la chemise intérieure (51 ) du collecteur de sortie présente une partie plissée (511-512) présentant une épaisseur comprise entre 5 et 30 mm.

2. Echangeur de chaleur selon la revendication 1, caractérisé par le fait que la partie plissée (511-512), forme au moins deux flancs (511) réunis entre eux par une collerette (512).

3. Echangeur de chaleur selon l'une quelconque des revendications précédentes, caractérisé par le fait que la partie lissée (511-512) est raccordée vers le bas à une virole (514) sensiblement tronçonique s'évasant vers le haut et raccordée à une partie cylindrique (516).

4. Echangeur de chaleur selon l'une quelconque des revendications précédents, caractérisé par le fait que la partie plissée (511-512) est située à proximité du faisceau tubulaire (21

5. Echangeur de chaleur selon l'une quelconque des revendications 1 à 3, caractérisé par le fait que la partie lissée (51 1-512) est située à proximité de la partie supérieure de la chemise (51

## Patentansprüche

1. Wärmeaustauscher mit einem Zulaufrohr (4) dans Sekundärnatrium bis zu einem Rohrbündel (21) leitet, dessen Rohre mit ihren Enden in kranzförmigen Rohrböden (22, 23) befestigt und zwischen zwei Mäntel (24, 25) angeordnet sind, zwischen denen das Primärnatrium fließt, das das Sekundärnatrium erhitzt, wobei dieses beim Austritt aus dem Rohrbündell von einer kreisförmigen Austrittssammelleitung (5) aufgenommen wird, die aus einer inneren Rohrhülle (51) und einer äusseren Rohrhülle (52) gebildet ist, die an dem Oberteil miteinander verbunden und an den Mäntel (24, 25) des Rohrbündels befestigt sind, dadurch gekennzeichnet, daß die Wandung der Innenhülle (51) der Austrittssammelleitung ein Faltenteil (511, 512) mit einer Stärke zwischen 5 und 30 mm aufweist.

2. Wärmeaustauscher nach Anspruch 1, dadurch gekennzeichnet, daß der Faltenteil (511, 512) mindestens zwei über einen Bördelflansch (512) miteinander verbundene Seitenflanken (511) aufweist.

3. Wärmeaustauscher nach einem der vorhergehenden Ansprüche, dadurch gekennzeichnet, daß der Faltenteil (511, 512) nach unten hin mit einem wesentlich abgestumpften, sich nach oben ausweitenden Mantel (514) verbunden ist, der an einem Zylinderteil (516) angeschlossen ist.

4. Wärmeaustauscher nach einem der vorhergehenden Ansprüche, dadurch gekennzeichnet, daß der Faltenteil (511, 512) in der Nähe des Rohrbündels (21 ) angeordnet ist.

5. Wärmeaustauscher nach einem der Ansprüche 1 bis 3, dadurch gekennzeichnet, daß der Faltenteil (511, 512) in der Nähe des Oberteils der Rohrhülle (51) angeordnet ist.

## Claims

1. A heat exchanger comprising an inlet tube (4) which channels the secondary sodium up to a bundle of tubes (21) which are fixed at their ends in tube-plates (22-23) in a ring configuration and are housed between two sleeves (24-25) between which circulates the primary sodium which heats the said secondary sodium channelled at the outlet of the said bundle by an annular outlet collector (5) formed of an interior tubular jacket (51) and an exterior tubular jacket (52) which are joined one to the other in the upper part and are integral with the said sleeves (24-25) of the tube bundle, characterised in that the wall of the inner jacket (51) of the outlet collector presents a corrugated portion (511-512) the thickness of which is between 5 and 30 mm.

2. A heat exchanger according to Claim 1, characterised in that the corrugated portion (511-512) forms at least two side walls (511) joined together by a collar (512).

3. A heat exchanger according to any one of the preceding claims, characterised in that the corrugated portion (511-512) is joined at the bottom to a sleeve (514) which is appreciably in the shape of a cone frustum widening upwards and joined to a cylindrical portion (516).

4. A heat exchanger according to any one of the preceding claims, characterised in that the corrugated portion (511-512) is located close to the tube bundle (21 ).

5. A heat exchanger according to any one of Claims 1 to 3, characterised in that the corrugated portion (511-512) is located close to the upper portion of the jacket (51).
